# EUROPÄISCHE PATENTSCHRIFT

(11) **EP 3 447 413 B1**
(45) Veröffentlichungstag und Bekanntmachung des Hinweises auf die Patenterteilung: **01.04.2020**
(21) Anmeldenummer: 18190027.5
(22) Anmeldetag: 21.08.2018
(51) Int. Cl.: F25D 19/02, F25D 23/00

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 21.08.2017 DE 102017119039; 19.10.2017 DE 102017124425
(43) Veröffentlichungstag der Anmeldung: 27.02.2019
(73) Patentinhaber: Liebherr-Hausgeräte Ochsenhausen GmbH, 88416 Ochsenhausen (DE)
(72) Erfinder: Friedmann, Volker, 88400 Biberach (DE); Schick, Michael, 88471 Baustetten (DE)
(74) Vertreter: Herrmann, Uwe

(56) Entgegenhaltungen:
- DE-A1- 2 718 199
- DE-A1-102004 052 623
- DE-A1-102007 029 182
- DE-A1-102009 002 034
- DE-U1- 9 112 636
- JP-B2- 3 099 634
- JP-U- S55 116 974
- US-A- 4 793 819
- US-A1- 2008 180 010
- US-B1- 6 332 781

## Beschreibung

Die vorliegende Erfindung betrifft ein Kühl- und/oder Gefriergerät mit einem Gerätekorpus, der wärmeisolierende Wandungen aufweist, die einen Innenraum umschließen, sowie mit einem Kältemittelkreislauf, der als Komponenten einen Kompressor, einen Verflüssiger, eine Drossel sowie einen Verdampfer umfasst.

Es sind vakuumisolierte Kühlgeräte bekannt, die sich durch einen besonders niedrigen Wärmeverlust auszeichnen, die aber in der Herstellung aufwendig sind und bei denen die Durchführungen von Leitungen zur elektrischen Versorgung etwaiger Bauteile im Innenraum des Gerätes mit hohem Aufwand verbunden ist. Mögliche, zu versorgende Bauteile sind hier bspw. Lüfter im Kühlraum, Beleuchtungselemente, Luftführung, etc..

Aus dem Stand der Technik bekannte Kühl- und/oder Gefriergeräte sind in JP3099634B2, DE102004052623A1 und DE102009002034A1 offenbart.

Aufgabe der Erfindung ist es, ein Kühl- und/oder Gefriergerät bereitzustellen, welches selbst im Falle einer Vakuumisolation einfach und kostengünstig herzustellen und zu warten. Die Aufgabe wird durch die Merkmale des ersten Anspruchs gelöst.

Vor diesem Hintergrund betrifft die Erfindung ein Kühl- und/oder Gefriergerät mit einem Gerätekorpus, der wärmeisolierende Wandungen aufweist, die einen Innenraum umschließen, sowie mit einem Kältemittelkreislauf, der als Komponenten einen Kompressor, einen Verflüssiger, eine Drossel sowie einen Verdampfer umfasst. Erfindungsgemäß ist vorgesehen, dass sämtliche Komponenten des Kältemittelkreislaufs gemeinsam auf einem Aggregatträger verbaut sind, der insgesamt am Gerätekorpus montierbar und/oder von diesem getrennt werden kann.

Es ist somit vorgesehen, dass ein Aggregatträger mit allen Komponenten des Kältemittelkreislaufs besonders einfach mit dem Gerätekorpus verbindbar bzw. von diesem trennbar ist. Dies schließt auch die Rohrleitungen und etwaige weitere Komponenten des Kältemittelkreislaufs, wie Trockner oder Sammler mit ein. Es sind sowohl Komponenten der warmen Seite des Kältemittelkreislaufs, also Kompressor oder Verflüssiger, als auch Komponenten der kalten Seite des Kältemittelkreislaufs, also der Verdampfer, gemeinsam auf einem Aggregatträger verbaut, der insgesamt vom Gerätekorpus getrennt und aus dem Kühlgerät entnommen werden kann.

Entsprechend können bei der Zusammensetzung des Gerätes diese Komponenten auch in einem einzigen Arbeitsschritt durch Einsetzen des Aggregatträgers im Gerät verbaut werden. Eine Vereinfachung ergibt sich auch bei der Durchführung allfälliger Reparaturarbeiten.

Zudem ist der Aggregatträger mit wenigstens einem elektrischen Kontakt ausgestattet, der beim Einbau des Aggregatträgers in den Gerätekorpus eine selbsttätige Verbindungsherstellung mit wenigstens einem komplementären elektrischen Gegenkontakt ermöglicht. Dieser Gegenkontakt ist erfindungsgemäß am Gerätekorpus befestigt und steht elektrisch leitend mit wenigstens einem elektrischen Bauteil des Kühl- und/oder Gefriergerätes in Verbindung. Der Gegenkontakt kann aber auch entweder am Bauteil selbst oder an einer anderweitigen Komponente des Kühl- und/oder Gefriergerätes, bspw. einer Trennwand, besfestigt sein. Demzufolge kann eine elektrische Verbindung zwischen Aggregatträger und dem wenigstens einen Bauteil zu dessen Energieversorgung aus dem Aggregatträger geschaffen werden. Der Kerngedanke dieser Erfindung ist nicht nur für elektrische Versorgungsleitungen anwendbar, sondern betrifft selbstverständlich auch die notwendige Kopplung von Signalleitungen zwischen Bauteil und Antriebsaggregat.

Durch die erfindungsgemäße Konstruktion sind keine bzw. nur sehr wenige und einfache manuelle Schritte notwendig, um die elektrische Energie- bzw. Signalversorgung bereits integrierter Bauteile des Gerätekorpus zu realisieren. Anders als im Stand der Technik müssen hierzu keine Kabelbäume mehr aufwändig im Schaum verlegt und zentral an der Elektronik angesteckt werden.

Grundsätzlich liegt der Erfindung der Gedanke zu Grunde, dass die entsprechenden komplementären Gegenkontakte bzw. die dadurch zu versorgenden Bauteile des Kühl- und/oder Gefriergerätes vorab innerhalb des Gerätekorpus montiert werden. Beim nachfolgenden Einbringen des Aggregatträgers wird der elektrische Kontakt zwischen dem Aggregatträger und den komplementären Gegenkontakt des entsprechenden Bauteils selbsttätig hergestellt. Es ist jedoch nicht ausgeschlossen, dass vorab eine Montage des Aggregatträgers erfolgt und in einem nachfolgenden Schritt entsprechende Bauteile mit komplementären Gegenkontakten in den Gerätekorpus eingebracht werden.

Gemäß bevorzugter Ausführungsform umfasst der Aggregatträger das Netzteil des Kühl- und/oder Gefriergerätes bzw. zumindest Teile des Netzteiles, so dass der Aggregatträger die benötigte elektrische Energie an die kontaktierten Bauteile bereitstellen kann. Alternativ oder ergänzend kann eine interne Energiequelle Bestandteil des Aggregatträgers sein, aus der die mit dem Aggregatträger verbundenen Bauteile versorgbar sind.

Gemäß besonders vorteilhafter Ausgestaltung ist das wenigstens eine Bauteil und dessen komplementärer Gegenkontakte innerhalb des Kühlraumes angeordnet. Demzufolge liegt der elektrische Kontakt des montierten Aggregatträgers ebenfalls innerhalb des Kühlraumes. Dadurch kann auf Kabel- oder Leitungsdurchführungen durch die wärmeisolierenden Wandungen des Gerätekorpus verzichtet werden.

Die Kontaktierung zwischen dem Aggregatträger und wenigstens einem komplementären Gegenkontakt kann beispielsweise per Schleifkontakt erfolgen. Die dazu benötigten Kontaktstellen sind vorzugsweise innerhalb geeigneter Aufnahmen des Bauteils bzw. des Aggregatträger aufgenommen. Alternativ kann auch der Gerätekorpus selbst passende Aufnahmen für entsprechende Kontaktstellen umfassen. Die Platzierung der Kontakte in entsprechenden Aufnahmen gewährleistet ausreichend Schutz und sorgt dafür, dass während des Montagevorgangs des Aggregatträgers und/oder des Bauteils eine passgenaue Kontaktierung sichergestellt ist.

Alternativ kann vorgesehen sein, die Kontaktstellen mit Steckverbindern auszustatten, so dass während des Montagevorgangs eine selbsttätig herstellbare Steckverbindung erzielt wird. Die Steckverbinder von Aggregatträger und Bauteil, die die entsprechenden Kontakte umfassen, können per Formschluss und/oder Kraftschluss der Steckverbinder passend ausgerichtet und zusammengefügt werden. Die einzelnen Steckverbinder können lose am Aggregatträger und/oder Bauteil bzw. Gerätekorpus befestigt sein. Hierdurch kann es jedoch notwendig sein, während der Montage die Steckverbinder manuell zusammenzuführen. Besser und damit bevorzugt ist eine feste Fixierung der entsprechenden Steckverbinder am Bauteil/Gerätekorpus und/oder Aggregatträger. Die Fixierung und die Ausrichtung der Steckverbinder sind dabei so gewählt, dass diese während des Montagevorgangs des Aggregatträgers und/oder Bauteils selbsttätige zusammenfügbar sind.

Die Fixierung der Steckverbinder am Bauteil/Gerätekorpus bzw. Aggregatträger inklusive der daran enthaltenen Kontakte kann mittels Verrastung oder sonstiger formschlüssiger oder auch kraftschlüssiger Verbindung erfolgen. Vorstellbar ist es, dass eine Trennplatte vorgesehen ist, die zusätzlich zum Aggregatträger am Gerätekorpus verbaut werden kann. In diesem Fall kann wenigstens ein Steckverbinder zur Kontaktierung zwischen Aggregatträger und Bauteil an der wenigstens einen Trennplatte befestigt sein.

Der Einbau des Aggregatträgers und/oder der Trennplatte kann von vorne in den Gerätekorpus erfolgen. Denkbar ist auch ein Einschub von schräg oben mit anschliessendem Verkippen des Aggregatträgers bzw. der Trennplatte. Vorstellbar ist ebenso ein Einschub des Aggregatträgers/der Trägerplatte von vorne mittels spezieller Einführschrägen.

Bei den zu verbindenden Bauteilen kann es sich beispielsweise um solche Bauteile handeln, die innerhalb des Kühlraumes angeordnet sind. Darunter fallen bspw. ein Ventilator und/oder wenigstens ein Beleuchtungsmittel und/oder eine aktive Luftführung und/oder Sensoren. Selbstverständlich lassen sich auch ausserhalb des Kühlraumes angeordnete Bauteile mit dem Aggregatträger gemäß der Erfindung verbinden.

Zur Sicherung der elektrischen Verbindung kann sinnvollerweise eine geeignete Abdichtung am geschlossenen Kontakt zwischen Aggregatträger und Bauteil vorgesehen sein. Bei einer Steckverbindung bietet sich hierzu die Anordnung von wenigstens einem Dichtelement an wenigstens einem Steckverbinder an. Besonders bevorzugt ist ein umlaufender Dichtring. Hierzu kann das Steckergehäuse des wenigstens einen Steckverbinders eine passende Nut umfassen, in diese der Dichtring eingesetzt ist. Bevorzugt ist zudem ein Dichtelement aus Gummi oder anderem geeigneten Dichtmaterial.

Am komplementären Steckverbinder kann optional ebenfalls eine Dichtung vorgesehen sein. Denkbar ist auch eine der geometrischen Form des umlaufenden Dichtrings entsprechende Erhebung bzw. ein dementsprechender Steg am komplementären Steckverbinder. Hierdurch wird die Erhebung bzw. der Steg beim Zusammenfügen der Steckverbindung auf den Dichtring gepresst, was die gesamte Dichtwirkung verbessert.

Ferner kann es notwendig sein, dass vor der Endmontage bzw. beim Zusammenfügen der elektrischen Kontakte als auch im laufenden Betrieb, der Abfluss von möglichen Flüssigkeitsansammlungen im Kontaktbereich ermöglicht wird. Vorteilhaft ist in diesem Zusammenhang die Ausrichtung der Kontakte bzw. Steckverbinder mit ausreichender Ablaufschräge für Flüssigkeitsansammlungen im Kontaktbereich. Ebenso sinnvoll und geeignet ist die Ausführung der Kontakte bzw. Steckverbinder/Steckergehäuse mit einer nach unten geöffneten Öffnung bzw. Nische, durch die etwaige Flüssigkeitsansammlungen nach unten austreten können.

Erfindungsgemäß, sind die Kontakte bzw. Steckverbinder des Aggregatträgers und/oder des Bauteils beweglich mit ein oder mehreren Freiheitsgraden gelagert, sodass deren Lage bei der Herstellung der Kontaktverbindung veränderlich ist. Dabei kann durch entsprechende Änderung der Lage der Kontakte bzw. Steckverbinder eine ausreichende Neigung erzielt werden, die ein Abfliessen etwaiger Flüssigkeitsansammlung während der Verbindungsherstellung und gegebenenfalls im Betrieb sicherstellt. Erfindungsgemäß, befinden sich die Steckverbinder in einer horizontalen Ausgangslage, d.h. die Längsachse der Steckverbindung ist in etwa horizontal ausgerichtet. Erfindungsgemäß, zeigt der im Gerätekorpus vormontierte Steckverbinder mit seiner Steckeröffnung nach oben. Beim Schließen der Verbindung muss zumindest der vormontierte Steckverbinder derart verkippt oder verklappt oder verschoben werden, so dass dessen Längsachse gegenüber der Horizontalen nach unten geneigt ist, wodurch Flüssigkeitsansammlungen nach unten abfliessen können.

Die bewegliche Lagerung hat zudem den Vorteil, dass etwaige Fertigungs- bzw. Montagetoleranzen bei der Verbindungsherstellung ausgeglichen werden können. Denkbar ist in diesem Zusammenhang auch die Herstellung einer konischen Verbindung zwischen den zu verbindenden Kontakten des Aggregatträgers bzw. der Bauteile. Daraus ergibt sich der Vorteil, dass die Verbindung geführt ist und zielgenau hergestellt wird. Insbesondere kann zur notwendigen Zentrierung der Steckverbinder beim Zusammenfügen der elektrischen Verbindung wenigstens ein Steckverbinder konisch geformt sein. Auch durch diese Massnahme lassen sich beim Einbau etwaige Toleranzen ausgleichen. Zudem lassen sich Spalte zwischen den Teilen schließen und ein ausreichender Formschluss erzielen. Alternativ werden die Steckverbinder mit schrägen Ebenen zueinander zusammengefügt, wodurch sich zusätzlicher Verbindungsschlussdruck auf die etwaigen Dichtungen der Kontaktelemente aufbauen lässt.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weitere Vorteile und Eigenschaften der Erfindung sollen im Folgenden anhand eines in den Zeichnungen dargestellten Ausführungsbeispiels näher erläutert werden. Es zeigen:
- Figur 1:: eine seitliche Schnittansichten des unteren Bereichs eines Gerätekorpus eines erfindungsgemäßen Kühl- und/oder Gefriergerätes sowie eines zum Einsetzen in diesen Bereich bestimmten Aggregatträgers; und
- Figur 2:: eine seitliche Teilschnittansicht durch den unteren Bereich des durch Einsetzen des Aggregatträgers erhaltenen erfindungsgemäßen Kühl- und/oder Gefriergerätes.

Die Abbildung der Figur 1 zeigt den vom Gerätekorpus 200 getrennten Aggregatträger 100 des erfindungsgemäßen Kühl- und/oder Gefriergeräts. Die Figur 2 zeigt eine Schnittansicht durch den unteren Bereich eines erfindungsgemäßen Kühl- und/oder Gefriergeräts, in dem der Aggregatträger 100 in den Gerätekorpus 200 eingesetzt ist.

Der Gerätekorpus 200 umfasst eine Rahmenunterkonstruktion, welche im untersten Bereich einen Sockelraum 210 mit dem Geräteboden ausbildet und in welcher im darüberliegenden Bereich ein kistenförmiger Vakuumisolationskörper aufgenommen ist, der einen Innenraum 220 definiert. Der Vakuumisolationskörper dient als Wärmeisolation für den Innenraum 220 und umfasst eine Barrierefolie und ein im von der Barrierefolie eingeschlossenen Kern angeordnetes Stützmaterial. Er ist rundum kaschiert, um die Barrierefolie zu schützen. In die Innenraumöffnung des Vakuumisolationskörpers ist ein Kunststoffinnenbehälter eingesetzt. An der Außenseite ist die Rahmenunterkonstruktion mit einem Deckenblech, einem Rückwandblech und mit zwei Seitenwandblechen kaschiert. Der den Innenraumboden 221 ausbildende Abschnitt des Vakuumisolationskörpers und des Innenbehälters sind gegenüber der Öffnungsebene des Innenraums etwas zurückversetzt.

Der Aggregatträger 100 umfasst einen Maschinenabschnitt 110 und ein damit verbundener Verdampferabschnitt 120. Der Maschinenabschnitt 110 bildet den unteren Teil des Aggregatträgers 100 aus und ist so dimensioniert, dass es von vorne in den Sockelraum 210 des Gerätekorpus 200 eingeschoben werden kann und diesen vollständig einnimmt. Der Verdampferabschnitt 120 ist auf den Maschinenabschnitt 110 aufgesetzt und so dimensioniert, dass es von vorne in den untersten Bereich des wärmeisolierten Innenraums 220 des Gerätekorpus 200 eingeschoben werden kann und diesen vollständig einnimmt, sodass der Boden 221 und die untersten Abschnitte der Seitenwände und der Rückwand 222 des Innenraums 220 vollständig vom Verdampferabschnitt 120 überdeckt sind. Der Maschinenabschnitt 110 und der Verdampferabschnitt 120 sind nur anhand eines Verbindungsstegs 130 verbunden, der sich im vorderen Bereich des Aggregatträgers 100 befindet. Hinter dem Verbindungssteg 130 ist im Aggregatträger 100 zwischen Maschinenabschnitt 110 und Verdampferabschnitt 120 eine Aussparung 140 vorgesehen, in welcher der vakuumisolierte Boden 221 des Gerätekorpus 200 Platz finden kann, wenn der Aggregatträger 100 derart von vorne in den Gerätekorpus 200 eingeschoben wird, dass der Maschinenabschnitt 110 in den Sockelraum 210 und der Verdampferabschnitt 120 in den Innenraum 220 des Gerätekorpus 200 geschoben werden.

Im Maschinenabschnitt 110 sind ein Kompressor 111 und ein Verflüssiger 112 angeordnet, wobei sich der Kompressor 111 im hinteren Bereich und der Verflüssiger 112 im vorderen Bereich des Maschinenabschnitts 110 befinden. Ferner ist im vorderen Bereich des Maschinenabschnitts 110 in thermischem Kontakt mit dem Verflüssiger 112 eine Tauwasserschale 113 angeordnet. Der Kompressor 111 ist mit einer gefederten Aufhängung 114 im hinteren Bereich des Maschinenabschnitts 110 verbaut. An der Vorderseite des Maschinenabschnitts 110 befindet sich eine mit Luftleitelementen verblendete Öffnung 115 für Kühlluft und mehrere Stege im Maschinenabschnitt 110 bilden einen Kühlluftkanal aus, durch den Kühlluft ausgehend von der Öffnung 115 über den Verflüssiger 112 mit der zugeordneten Tauwasserschale 113 und den Kompressor 111 wieder zurück zur Öffnung 115 strömen kann. Die Rückseite 211 des Sockelraums 210 ist durch den Wandabschnitt 211 verschlossen. An der Vorderseite des Maschinenabschnitts 110 befindet sich des Weiteren ein Lagerstift 116 für eine Gerätetüre. Ebenfalls im Maschinenabschnitt 110 angeordnet sind ein Kühlluftventilator und eine Steuereinheit, die aber in der Figur aus Gründen der Übersichtlichkeit nicht gesondert dargestellt sind. Auch eine im Maschinenabschnitt angeordnete elektrische Verkabelung mit Netzteil, die durch die Begrenzung des Sockelraums 210 des Gerätekorpus 200 an eine Stromversorgung angeschlossen werden kann, ist in der Figur nicht näher dargestellt.

Im Verdampferabschnitt 120 ist ein Kaltluftkanal 121 ausgebildet, der sich von einer Ansaugöffnung 122 bis zu einer Auslassöffnung 123 erstreckt. Innerhalb des Kaltluftkanals befindet sich der Verdampfer 128. Die Ansaugöffnung 122 befindet sich am vorderen Ende des Verdampferabschnitts 120. Die Auslassöffnung 123 befindet sich am hinteren Ende des Verdampferabschnitts 120 und grenzt im eingebauten Zustand des Aggregatträgers 100 an die Rückwand 222 des Gerätekorpus 200. Im Bereich nahe der Auslassöffnung 123 ist der Kaltluftkanal 121 erweitert und bildet einen Ventilatorraum 124 aus, in dem ein Verdampferventilator 125 angeordnet ist. Das hintere Endstück der oberen Verblendung 126 des Ventilatorraums 124 zeigt senkrecht nach oben und reicht nicht ganz bis zum hinteren Ende des Verdampferabschnitts, sodass im eingebauten Zustand des Aggregatträgers 100 zwischen dem hinteren Endstück der oberen Verblendung 126 des Ventilatorraums 124 und der Rückwand 222 des Gerätekorpus 200 ein senkrechter Kanalabschnitt ausgebildet wird, der in einen nicht näher dargestellten vertikalen Luftführungskanal im weiter oben liegenden Bereich der Rückwand des 222 mündet.

Der Aggregatträger 100 weist im Bereich des Verdampferabschnitts 120 und des Verbindungsstegs 120 ferner einen Verbindungskanal 150 auf, in dem alle zwischen dem Maschinenabschnitt 110 und dem Verdampferabschnitt 120 verlaufenden Kabel und Leitungen 151 aufgenommen sind. Der Verbindungskanal 150 ist vollständig von Gehäuseteilen des Aggregatträgers 110 umschlossen. Er ist im Wesentlichen über seine gesamte Länge wärmeisoliert. Zu diesem Zweck ist einerseits im Verdampferabschnitt 120 des Aggregatträgers 110 Wärmeisolationsmaterial vorgesehen. Andererseits verläuft der Verbindungskanal 150 ausgehend von der Rückseite des Verdampferabschnitts 120 entlang der Unterseite des Verdampferabschnitts 120 und grenzt somit an einer Seite an den wärmeisolierenden Boden 221 des Innenraums 220 des Gerätekorpus 200.

Die Wärmeisolierung des Verbindungskanals 150 wird daher auch durch die Dämmeigenschaften des wärmeisolierenden Bodens 221 des Innenraums 220 des Gerätekorpus 200 erreicht. Die im Verbindungskanal 150 verlaufenden Leitungen 151 sind aus Gründen der Übersichtlichkeit in der Figur nur gesammelt und nicht einzeln dargestellt. Unter ihnen befinden sich aber das Saugrohr und die Kapillare des Kältemittelkreislaufs, wobei die Kapillare innerhalb des wärmeisolierten Verbindungskanals 150 um das Saugrohr gewickelt ist. Ferner verläuft innerhalb des Verbindungskanals 150 ein Tauwasserschlauch, der vom Verdampfer 128 zur Tauwasserschale 113 führt. Des Weiteren verläuft im Verbindungskanal 150 eine Versorgungsleitung, die den Verdampferventilator 125 mit der Steuereinheit und Stromversorgung des Maschinenabschnitts 110 verbindet.

Im Bereich, in dem der Verbindungskanal 150 an eine Seite des wärmeisolierten Innenraums 220 des Gerätekorpus 200 angrenzt, ist zudem wenigstens ein Steckverbinder des Aggregatträgers 200 vorgesehen. Im Gerätekorpus 200, insbesondere im Bodenbereich 221 an dem der Verbindungskanal 150 angrenzt, ist wenigstens ein komplementärer Steckverbinder in einer geeigneten Ausnehmung der Innenwand des Gerätekorpus verrastet. Diese hier nicht dargestellten komplementären Steckverbinder stellen die elektrischen Anschlüsse etwaiger elektrischer Bauteile des Kühlinnenraums 220 dar. Beispielsweise werden ein interner Ventilator für den Kühlraum 220, Beleuchtungsmittel oder andere elektrische Bauteile mit elektrischer Energie aus dem Netzteil des Aggregatträgers versorgt. Dabei können sich mehrere Bauteile einen gemeinsamen komplementären Steckverbinder teilen oder aber jeweils separate komplementäre Steckverbinder umfassen, die mit den zugehörigen Steckverbindern des Aggregatträgers verbindbar sind.

Beim Einschieben des Aggregatträgers 100 in den Gerätekorpus werden die endseitig an der Versorgungsleitung austretenden Steckverbinder des Aggregatträgers 100 selbsttätig in ein oder mehreren Ausnehmungen der Innenwand des Gerätekorpus gelagerten komplementären Steckverbinder eingesteckt. Diese Vorgehensweise ist nicht nur für elektrische Versorgungsleitungen denkbar, sondern ohne Einschränkung auch für etwaige Signal- und Steuerungsleitungen anwendbar, bspw. um den Ventilator oder die Beleuchtung durch eine am Aggregatträger montierte Steuerung ansprechen zu können.

## Patentansprüche

1. Kühl- und/oder Gefriergerät mit einem Gerätekorpus (200), der wärmeisolierende Wandungen aufweist, die einen Innenraum (220) umschließen, sowie mit einem Kältemittelkreislauf, der als Komponenten einen Kompressor (111), einen Verflüssiger (112), eine Drossel und einen Verdampfer (128) umfasst, wobei alle Komponenten des Kältemittelkreislaufs gemeinsam auf einem Aggregatträger (110) verbaut sind, der insgesamt am Gerätekorpus (200) montierbar und von diesem trennbar ist, wobei der Aggregatträger wenigstens einen elektrischen Kontakt umfasst, der beim Einbau des Aggregatträgers (110) in den Gerätekorpus (200) selbsttätig mit wenigstens einem am Gerätekorpus verbauten komplementären Gegenkontakt zur elektrischen Versorgung wenigstens eines Bauteils kontaktierbar ist, **dadurch gekennzeichnet, dass** der wenigstens eine komplementäre Gegenkontakt, insbesondere Steckverbinder, beweglich gelagert ist, dass sich der wenigstens eine komplementäre Gegenkontakt in einer horizontaler Ausgangslage befindet, so dass dessen Längsachse horizontal ausgerichtet ist, und dass der wenigstens eine komplementäre Gegenkontakt eine nach oben gerichtete Steckeröffnung aufweist, wobei beim Kontaktieren des wenigstens einen elektrischen Kontakts des Aggregatsträgers mit dem wenigstens einen komplementären Gegenkontakt der wenigstenstens eine komplementäre Gegenkontakt derart verkippt oder verklappt oder verschoben wird, dass dessen Längsachse gegenüber der Horizontalen geneigt ist, wodurch dieser während der Verbindungsherstellung seine Lage derart verändern kann, so dass eine im Kontaktbereich angesammelte Flüssigkeit selbstständig abfliessen kann.

2. Kühl- und/oder Gefriergerät nach Anspruch 1, **dadurch gekennzeichnet, dass** das wenigstens eine Bauteil und dessen komplementärer Gegenkontakt innerhalb des Innenraumes angeordnet sind und der wenigstens eine elektrische Kontakt des montierten Aggregatträgers innerhalb des Kühlraumes liegt.

3. Kühl- und/oder Gefriergerät nach Anspruch 1 oder 2, **dadurch gekennzeichnet, dass** die Kontaktierung zwischen Aggregatträger (110) und dem komplementären Gegenkontakt per Schleifkontakt erfolgt.

4. Kühl- und/oder Gefriergerät nach Anspruch 1 oder 2, **dadurch gekennzeichnet, dass** die Kontaktierung zwischen Aggregatträger (110) und dem komplementären Gegenkontakt per Steckverbindung erfolgt, wobei vorzugsweise wenigstens einer am Aggregatträger vorgesehener Steckverbinder mit wenigstens einem am Gerätekorpus (200) verbauten komplementären Steckverbinder verbindbar ist.

5. Kühl- und/oder Gefriergerät nach einem der vorhergehenden Ansprüche, **dadurch gekennzeichnet, dass** das wenigstens eine Bauteil, insbesondere ein Ventilator und/oder ein Beleuchtungsmittel und/oder eine aktive Luftführung, mit mindestens einem entsprechenden komplementären Gegenkontakt ausgestattet ist oder mit diesem verbunden ist, wobei das Bauteil am Gerätekorpus vormontiert oder vormontierbar ist.

6. Kühl- und/oder Gefriergerät nach einem der vorhergehenden Ansprüche, **dadurch gekennzeichnet, dass** der wenigstens eine komplementäre Gegenkontakt, vorzugsweise in Form eines komplementären Steckverbinders, innerhalb einer Aufnahme des vormontierbaren Bauteils und/oder des Gerätekorpus angeordnet ist.

7. Kühl- und/oder Gefriergerät nach Anspruch 6, **dadurch gekennzeichnet, dass** der wenigstens eine komplementäre Gegenkontakt, insbesondere Steckverbinder, innerhalb der Aufnahme fixiert ist, vorzugsweise an dieser verrastet ist.

8. Kühl- und/oder Gefriergerät nach einem der vorhergehenden Ansprüche, **dadurch gekennzeichnet, dass** eine Abdichtung am Kontakt des Aggregatträgers und/oder am komplementären Gegenkontakt des Bauteils angeordnet ist, vorzugsweise in Form einer umlaufenden Dichtung, insbesondere Gummidichtung, wobei idealerweise an einem Kontakt eine umlaufende Nut zur Aufnahme eines Dichtungselementes vorgesehen ist, während am Gegenkontakt ein entsprechender Steg bzw. Erhebung ausgeformt ist, die bei der Kontaktierung gegen eine in die Nut eingesetzte Dichtung pressbar ist.

9. Kühl- und/oder Gefriergerät nach einem der vorhergehenden Ansprüche, **dadurch gekennzeichnet, dass** der wenigstens eine Kontakt des Aggregatträgers und/oder der wenigstens eine komplementäre Gegenkontakt, insbesondere Steckverbinder, eine Ablaufschräge bildend montiert ist und/oder das Gehäuse mit einer nach unten geöffneten Nische bzw. Öffnung versehen ist.

10. Kühl- und/oder Gefriergerät nach einem der vorhergehenden Ansprüche, **dadurch gekennzeichnet, dass** zwischen dem Kontakt des Aggregatträgers und dem komplementären Gegenkontakt eine konische Verbindung herstellbar ist, vorzugsweise ist das Steckergehäuse eines der Kontakte konisch ausgeformt.

## Claims

1. Refrigeration and/or freezer appliance, comprising an appliance body (200) that comprises heat-insulating walls that surround an interior (220), and comprising a coolant circuit which comprises, as components, a compressor (111), a condenser (112), a throttle and a vaporiser (128), wherein all the components of the coolant circuit are installed together on a unit support (110) which can, as a whole, be mounted on the appliance body (200) and separated therefrom, wherein the unit support comprises at least one electrical contact which can be contacted automatically with at least one complementary mating contact installed on the appliance body, for supplying electrical power to at least one component, when the unit support (110) is inserted in the appliance body (200), **characterised in that** the at least one complementary mating contact, in particular plug connector, is movably mounted, **in that** the at least one complementary mating contact is located in a horizontal initial position, such that the longitudinal axis thereof is oriented horizontally, and **in that** the at least one complementary mating contact comprises an upwardly oriented plug opening, wherein the at least one complementary mating contact is tilted or hinged or displaced, when the at least one electrical contact of the unit support is contacted with the at least one complementary mating contact, such that the longitudinal axis thereof is tilted relative to the horizontal, as a result of which said mating contact can change the position thereof while the connection is being established, such that a fluid collected in the contact region can flow away automatically.

2. Refrigeration and/or freezer appliance according to claim 1, **characterised in that** the at least one component and the complementary mating contact thereof are arranged within the interior, and the at least one electrical contact of the mounted unit support is located within the cooling chamber.

3. Refrigeration and/or freezer appliance according to either claim 1 or claim 2, **characterised in that** the contacting between the unit support (110) and the complementary mating contact is achieved by means of sliding contact.

4. Refrigeration and/or freezer appliance according to either claim 1 or claim 2, **characterised in that** the contacting between the unit support (110) and the complementary mating contact is achieved by a plug connection, wherein preferably at least one plug connector provided on the unit support can be connected to at least one complementary plug connector installed on the appliance body (200).

5. Refrigeration and/or freezer appliance according to any of the preceding claims, **characterised in that** the at least one component, in particular a fan and/or an illumination means and/or an active air duct is equipped with at least one corresponding complementary mating contact, or is connected therewith, wherein the component is or can be pre-mounted on the appliance body.

6. Refrigeration and/or freezer appliance according to any of the preceding claims, **characterised in that** the at least one complementary mating contact, preferably in the form of a complementary plug connector, is arranged inside a receptacle of the pre-mounted component and/or of the appliance body.

7. Refrigeration and/or freezer appliance according to claim 6, **characterised in that** the at least one complementary mating contact, in particular plug connector, is fixed inside the receptacle, preferably is latched thereto.

8. Refrigeration and/or freezer appliance according to any of the preceding claims, **characterised in that** a seal is arranged on the contact of the unit support and/or on the complementary mating contact of the component, preferably in the form of a peripheral seal, in particular rubber seal, wherein ideally a peripheral groove for receiving a sealing element is provided on one contact, wherein a corresponding ridge or elevation is formed on the mating contact, which ridge or elevation can be pressed against a seal inserted in the groove, upon contacting.

9. Refrigeration and/or freezer appliance according to any of the preceding claims, **characterised in that** the at least one contact of the unit support and/or of the at least one complementary mating contact, in particular plug connector, is mounted so as to form a drainage slope and/or the housing is provided with a recess or opening that is opened at the bottom.

10. Refrigeration and/or freezer appliance according to any of the preceding claims, **characterised in that** a conical connection can be established between the contact of the unit support and the complementary counter contact, preferably the plug housing of one of the contacts is conical.

## Revendications

1. Appareil de réfrigération et/ou de congélation avec un corps d'appareil (200), qui présente des parois à isolation thermique, qui renferment un espace intérieur (220), ainsi qu'avec un circuit frigorifique, qui comprend en tant que composants un compresseur (111), un condenseur (112), un étranglement et un évaporateur (128), dans lequel tous les composants du circuit frigorifique sont installés conjointement sur un support de modules (110), qui peut être monté globalement au niveau du corps d'appareil (200) et peut en être séparé, dans lequel le support de modules comprend au moins un contact électrique, qui peut être mis en contact de manière autonome avec au moins un contre-contact complémentaire assemblé au niveau du corps d'appareil lors de l'installation du support de modules (110) dans le corps d'appareil (200), **caractérisé en ce que** l'au moins un contre-contact complémentaire, en particulier un connecteur enfichable, est monté de manière mobile, que l'au moins un contre-contact complémentaire se trouve dans une position de départ horizontale de sorte que son axe longitudinal est orienté de manière horizontale, et que l'au moins un contre-contact complémentaire présente une ouverture de fiche dirigée vers le haut, dans lequel lors de la mise en contact de l'au moins un contact électrique du support de modules avec l'au moins un contre-contact complémentaire, l'au moins un contre-contact complémentaire est basculé ou rabattu ou coulissé de telle manière que son axe longitudinal est incliné par rapport à l'horizontale, ce qui a pour effet que celui-ci peut modifier pendant l'établissement de la liaison sa position de telle manière de sorte qu'un liquide s'étant accumulé dans la zone de contact peut s'évacuer de manière autonome.

2. Appareil de réfrigération et/ou de congélation selon la revendication 1, **caractérisé en ce que** l'au moins un composant et son contre-contact complémentaire sont disposés à l'intérieur de l'espace intérieur et l'au moins un contact électrique du support de modules monté se situe à l'intérieur de la chambre de réfrigération.

3. Appareil de réfrigération et/ou de congélation selon la revendication 1 ou 2, **caractérisé en ce que** la mise en contact est effectuée entre le support de modules (110) et le contre-contact complémentaire par contact glissant.

4. Appareil de réfrigération et/ou de congélation selon la revendication 1 ou 2, **caractérisé en ce que** la mise en contact est effectuée entre le support de modules (110) et le contre-contact complémentaire par liaison par enfichage, dans lequel de préférence au moins un connecteur enfichable prévu au niveau du support de modules peut être relié à au moins un connecteur enfichable complémentaire installé au niveau du corps d'appareil (200).

5. Appareil de réfrigération et/ou de congélation selon l'une quelconque des revendications précédentes, **caractérisé en ce que** l'au moins un composant, en particulier un ventilateur et/ou un moyen d'éclairage et/ou un guidage d'air actif, est équipé d'au moins un contre-contact complémentaire correspondant ou est relié à celui-ci, dans lequel le composant est monté au préalable ou peut être monté au préalable au niveau du corps d'appareil.

6. Appareil de réfrigération et/ou de congélation selon l'une quelconque des revendications précédentes, **caractérisé en ce que** l'au moins un contre-contact complémentaire est disposé, de préférence sous la forme d'un connecteur enfichable complémentaire, à l'intérieur d'un logement du composant pouvant être monté au préalable et/ou du corps d'appareil.

7. Appareil de réfrigération et/ou de congélation selon la revendication 6, **caractérisé en ce que** l'au moins un contre-contact complémentaire, en particulier le connecteur enfichable, est bloqué à l'intérieur du logement, de préférence est enclenché au niveau de celui-ci.

8. Appareil de réfrigération et/ou de congélation selon l'une quelconque des revendications précédentes, **caractérisé en ce qu'**une étanchéification est disposée au niveau du contact du support de modules et/ou au niveau du contre-contact complémentaire du composant, de préférence sous la forme d'un joint d'étanchéité périphérique, en particulier d'un joint d'étanchéité en caoutchouc, dans lequel idéalement une rainure périphérique servant à loger un élément de joint d'étanchéité est prévue au niveau d'un contact, tandis qu'une nervure ou une partie surélevée correspondante est formée au niveau du contre-contact, laquelle peut être pressée lors de la mise en contact contre un joint d'étanchéité inséré dans la rainure.

9. Appareil de réfrigération et/ou de congélation selon l'une quelconque des revendications précédentes, **caractérisé en ce que** l'au moins un contact du support de modules et/ou l'au moins un contre-contact complémentaire, en particulier le connecteur enfichable, sont montés de manière à former une rampe d'écoulement, et/ou le boîtier est pourvu d'une niche ou d'une ouverture ouverte vers le bas.

10. Appareil de réfrigération et/ou de congélation selon l'une quelconque des revendications précédentes, **caractérisé en ce qu'**une liaison conique peut être établie entre le contact du support de modules et le contre-contact complémentaire, de préférence le boîtier à fiche d'un des contacts est formé de manière conique.
